# FASCICULE DE BREVET EUROPEEN

(11) **EP 0 189 216 B1**
(45) Date de publication et mention de la délivrance du brevet: **18.05.1988**
(21) Numéro de dépôt: 86200001.5
(22) Date de dépôt: 03.01.1986
(51) Int. Cl.: D03C 9/06

(54) **Cadre de tissage**
Webschaft
Heald frame

(30) Priorité: 15.01.1985 BE 214337
(43) Date de publication de la demande: 30.07.1986
(73) Titulaire: N.V. VERBRUGGE, B-8800 Roeselare (BE)
(72) Inventeur: Blontrock, Daniel, B-8810 Rumbeke-Roeselare (BE)
(74) Mandataire: Callewaert, Jean

(56) Documents cités:
- CH-A- 446 220
- CH-A- 533 187
- FR-A- 2 305 521

## Description

L'invention est relative à un cadre de tissage avec des liaisons de coin démontables entre des supports latéraux dressés et des traverses supérieure et inférieure constituées par des profilés creux, liaisons qui présentent au moins un petit bloc de fixation qui est solidaire de la face dirigée vers les traverses précitées des supports latéraux et pénètre dans l'espace libre dans l'extrémité des profilés, dont sont formés ces traverses, ce petit bloc étant maintenu en place dans ces profilés au moyen d'au moins une vis qui est prévue sur l'extrémité correspondante de la traverse.

L'invention a principalement pour but d'offrir un cadre de tissage avec une nouvelle liaison démontable qui permet un montage simple et pratique du cadre de tissage et, en outre, assure une liaison solide et sûre entre les supports latéraux et les traverses.

A cette fin, suivant l'invention, on prévoit au moins un ressort qui permet en coopération avec la vis précitée, de bloquer le petit bloc de fixation dans la traverse.

Utilement, le ressort est formé par une lame de ressort qui s'étend approximativement suivant la direction longitudinale de la traverse.

Dans une forme de réalisation particulière de l'invention, le ressort est fixé par au moins une de ses extrémités par rapport à la traverse ou le support latéral tandis que l'autre extrémité s'accroche élastiquement dans un évidement d'un élément qui est fixe par rapport soit au support latéral, soit à la traverse, et elle est maintenue dans cet évidement au moyen de la vis précitée, qui bloque le petit bloc de fixation dans la traverse.

Dans une forme de réalisation plus particulière de l'invention, la lame de ressort est montée sur une pièce rapportée qui est fixée dans l'espace libre de la traverse.

Dans une forme de réalisation préférée de l'invention, la pièce rapportée est formée par un élément en forme de L dont une des branches forme le petit bloc de fixation et est pratiquement parallèle à la direction longitudinale de la traverse, tandis que l'autre branche s'étend approximativement perpendiculairement à cette direction, le ressort étant monté sur l'extrémité libre de l'autre branche précitée et s'étendant en face de la première branche précitée de l'élément en forme de L.

D'autres détails et particularités de l'invention ressortiront de la description donnée ci-après à titre d'exemple non limitatif et en se référant aux dessins annexés, dans lesquels:
La figure 1 est une vue en élévation frontale, avec coupes partielles, d'une première forme de réalisation particulière du cadre de tissage, dans laquelle une traverse et un support latéral correspondant sont séparés l'un de l'autre.
La figure 2 est une vue semblable à la figure 1 avec la traverse et le support latéral fixés entre eux.
La figure 3 est une vue en coupe transversale du support latéral.
La figure 4 est une vue en élévation frontale, avec coupe partielle, d'un support latéral suivant une seconde forme de réalisation de l'invention.
La figure 5 est une vue en élévation frontale, avec coupes partielles, de cette seconde forme de réalisation particulière de l'invention, le support latéral étant fixé sur une traverse.

Dans les diverses figures, les mêmes références concernent des éléments identiques ou analogues.

Le cadre de tissage illustré aux figures est constitué essentiellement par deux traverses parallèles situées l'une au-dessus de l'autre, qui sont reliées au moyen de liaisons de coin démontables à des supports latéraux dressés amovibles.

On a représenté plus particulièrement aux figures 1, 2, 4 et 5 uniquement le coin supérieur gauche d'un tel cadre de tissage. La traverse supérieure ainsi représentée est désignée par la référence 1, tandis que le support latéral est désigné par la référence 2.

Cette traverse et aussi la traverse inférieure non représentée, est constituée par un profilé creux, tandis que les supports latéraux présentent dans cette forme de réalisation particulière, un profil en forme de L, comme il ressort clairement de la figure 3.

Aux figures 1 et 2, on a représenté une première forme de réalisation d'un cadre de tissage suivant l'invention.

Dans cette forme de réalisation, la liaison de coin démontable comprend un petit bloc de fixation 3 qui est solidaire de la face dirigée vers la traverse 1, du support latéral 2 et qui pénètre dans l'espace libre 4, qui s'étend sur toute la longueur du profilé. Plus particulièrement, le petit bloc de fixation est en une pièce avec le support latéral proprement dit dans cette forme de réalisation.

Ce petit bloc 3 est maintenu en place au moyen d'un ressort 6 et d'une vis 5, qui est prévue dans l'extrémité adjacente au support latéral 2, de la traverse 1, sur le côté extérieur du cadre de tissage.

Cette liaison de coin est caractérisée par le fait que le ressort 6 est monté dans cet espace libre 4, avec une de ses extrémités, 7, fixe par rapport à la traverse 1, tandis que l'autre extrémité 8 s'accroche élastiquement dans un évidement 9 pratiqué dans le petit bloc de fixation 3.

Cette extrémité 8 est maintenue dans l'évidement 9 et bloquée au moyen de cette vis 5.

Cette vis est vissée dans un écrou 20 qui est convenablement glissé dans une rainure 21 de la traverse 1, au voisinage du bord externe de cette dernière.

Le ressort 6 qui est formé dans cette forme de réalisation, par une lame de ressort, s'étend approximativement suivant la direction longitudinale de la traverse, l'extrémité libre 8 du ressort étant dirigée vers l'extrémité adjacente de la traverse.

L'extrémité 8 du ressort 6, qui s'accroche dans l'évidement 9 du petit bloc de fixation 3, présente une surface de contact inclinée 10 qui coopère avec une surface de contact inclinée correspondante de l'évidement. L'angle alpha que ces surfaces inclinées 10 et 11 forment avec la direction longitudinale de la traverse 1, est tel que quand l'extrémité 8 est repoussée dans l'évidement 9, le petit bloc de fixation 3 est automatiquement tiré à sa position dans l'espace libre 4 de la traverse et il tire simultanément le support latéral 2 dressé, dont ce petit bloc est solidaire, contre la traverse.

L'angle alpha forme donc un "angle de glissement et pression", dont la valeur peut varier dans de relativement larges limites, grâce à l'élasticité du ressort 6. Cet angle de glissement est par exemple compris entre 20 et 40°, et de préférence est d'environ 30°.

Dans cette forme de réalisation particulière, cet angle de glissement et pression est obtenu en recourbant l'extrémité 8 du ressort, qui s'accroche dans le petit bloc de fixation, en une boucle autour d'une pièce de pression 12, qui est serrée dans l'oeillet de la boucle.

La face opposée au petit bloc de fixation 3, de l'extrémité 8 du ressort 6 est approximativement parallèle à la direction longitudinale de la traverse 1, de telle sorte que la vis 5 qui exerce une pression sur cette extrémité, s'étend perpendiculairement à cette direction longitudinale.

Ainsi cette vis qui est uniquement sollicitée axialement, assure une liaison solide aussi bien verticalement que latéralement. En outre le ressort 6 assure encore un avantage supplémentaire non dépourvu d'importance, en ce sens que grâce à l'exercice d'une pression axiale sur la vis, il protège cette dernière contre un relachement.

A cause de la possibilité de déformation du ressort 6, ce dernier s'adapte sous l'action de la vis 5, à la forme de l'évidement 9, de telle sorte qu'il existe un contact toujours très ferme entre le petit bloc de fixation 3 et le ressort 6.

Le petit bloc de fixation 3 repose sur un bloc de support 13 qui est bloqué dans l'espace libre 4 de la traverse 1, contre la paroi inférieure 14 de cette dernière, par exemple au moyen d'un ou plusieurs rivets 15.

La lame de ressort 6, qui est donc fixe par rapport à la traverse 1, est montée sur une pièce rapportée 16, qui est fixée dans l'espace libre 4, par exemple au moyen de rivets 17.

Dans la forme de réalisation suivant les figures 1 et 2, le bloc de support 13 fait partie de la pièce rapportée, qui est donc constituée par un élément en forme de L.

L'une des branches forme le bloc de support 13 et s'étend parallèlement à la direction longitudinale de la traverse 1, tandis que l'autre branche 18 est perpendiculaire à cette direction.

L'extrémité 7 du ressort 6 est recourbée autour de l'extrémité libre de la branche 18 et elle est fixée sur cette dernière au moyen d'un rivet 19.

A la figure 5 on a représenté une seconde forme de réalisation d'un cadre de tissage suivant l'invention, qui se distingue de la première forme de réalisation essentiellement en ce que le ressort 6 est monté sur le petit bloc de fixation 3.

Dans ce but, le ressort 6 présente une forme en U et il est coincé dans un espace libre 22 pratiqué dans le petit bloc de fixation 3, qui divise ce dernier en deux parties 3a et 3b.

L'une des branches, 6a, du ressort s'étend librement dans cet espace libre 22 et présente une extrémité 8 qui est recourbée en une boucle. L'autre branche 6b exerce une pression sur la partie sous-jacente 3b du petit bloc de fixation.

En outre, le ressort en forme de U 6 présente, entre les branches 6a et 6b et la base 6c, deux arcs 6d faisant saillie vers l'extérieur, qui se logent dans deux retraits correspondants 3c dans les faces dirigées l'une vers l'autre des parties 3a et 3b du petit bloc de fixation 3.

Dans la partie 3a du petit bloc de fixation 3 est pratiqué un passage cylindrique 23 doté d'un pas de vis interne, dont l'axe s'étend parallèlement à celui du support latéral 2 et dans lequel la vis 5 peut être vissée pour exercer une pression sur l'extrémité en boucle du ressort.

Par opposition au cas de la première forme de réalisation, la vis 5 est libre dans une ouverture 24 pratiquée dans le bord de la traverse.

De plus, l'évidement 9 est prévu dans l'élément ou pièce rapportée en forme de L, dans l'angle entre les deux branches 13 et 18 de cette dernière. Cette pièce rapportée est donc bloquée dans la traverse 1 au moyen de rivets 15 et 17.

Lors de l'assemblage de la traverse 1 avec le support latéral 2, la branche 13 pénètre presque en s'y emboîtant, dans l'espace libre 22 du petit bloc de fixation 3 et l'extrémité en boucle 8 du ressort 6 vient se placer dans l'évidement 9, ou elle est alors bloquée au moyen de la vis 5.

Il ressort de ce qui précède qu'un important avantage de la liaison de coin démontable du cadre de tissage suivant l'invention, réside en ce que grâce à la présence du ressort, l'extrémité libre 8 de celui-ci s'accroche automatiquement dans l'évidement 9 lors de la réunion de la traverse 1 avec le support latéral 2 et les amène automatiquement à leur position et les y maintient avant que la vis 5 ne soit serrée.

De. la sorte, on est toujours assuré que la position relative du support latéral et de la traverse soit exactement correcte.

De plus, quand on utilise une vis 5 qui s'étend perpendiculairement à l'axe de la traverse, la vis est sollicitée uniquement axialement, tandis que le ressort 6 reprend les forces longitudinales dans la traverse.

Il est évident que l'invention n'est pas limitée à cette forme de réalisation particulière et que de nombreuses modifications peuvent y être apportées, notamment en ce qui concerne la forme et les dimensions relatives des éléments constituant le cadre de tissage, plus particulièrement les liaisons de coin démontables de celui-ci.

En fait on peut constater en général que la caractéristique essentielle de l'invention réside en l'utilisation d'un ou plusieurs ressorts qui, conjointement avec une ou plusieurs vis, permettent de bloquer le petit bloc de fixation dans la traverse.

Ainsi, dans certains cas, on peut utiliser un ressort fixé sur le bloc de fixation et en même temps un ressort monté dans la traverse.

En outre, la vis peut coopérer directement ou indirectement, par exemple au moyen du bloc de fixation, avec le ressort.

## Revendications

1. Cadre de tissage avec des liaisons de coin démontables entre des supports latéraux dressés (2) et des traverses supérieure et inférieure (1), liaisons présentant au moins un petit bloc de fixation (3) qui est solidaire de la face dirigée vers les traverses (1) précitées, des supports latéraux (2) et qui pénètre dans l'espace libre (4) à l'extrémité des profilés dont sont faites lesdites traverses (1), ce petit bloc (3) étant maintenu en position dans ces profilés au moyen d'au moins une vis (5) qui est prévue à l'extrémité correspondante de la traverse (1), caractérisé en ce qu'au moins un ressort (6) est prévu, qui permet en coopération avec ladite vis (5), de bloquer le petit bloc de fixation (3) dans la traverse (1).

2. Cadre de tissage suivant la revendication 1, caractérisé en ce que le ressort (6) est fixé par une de ses extrémités (7) par rapport à la traverse ou au support latéral, tandis que l'autre extrémité (8) s'accroche élastiquement dans un évidement (9) d'un élément qui est fixe par rapport soit au support latéral (2), soit à la traverse (1), et elle est maintenue dans cet évidement au moyen de la vis (5) précitée, qui bloque le petit bloc de fixation (3) dans la traverse (1).

3. Cadre de tissage suivant l'une ou l'autre des revendications 1 et 2, caractérisé en ce que le ressort (6) est formé par une lame de ressort dont au moins une extrémité libre (8) s'étend approximativement suivant la direction longitudinale de la traverse (1).

4. Cadre de tissage suivant la revendication 3, caractérisé en ce que l'extrémité libre (8) de la lame de ressort (6) est dirigée vers l'extrémité adjacente de la traverse (1).

5. Cadre de tissage suivant l'une quelconque des revendications 2 à 4, caractérisé en ce qu'au moins l'évidement (9) ou l'extrémité (8) du ressort qui s'y accroche, présente une surface de contact (10) oblique par rapport à l'axe longitudinal de la traverse (1), de telle sorte que quand cette extrémité (8) est repoussée dans l'évidement (9), le petit bloc de fixation (3) est tiré à sa position dans la traverse (1) et le support latéral (2) sur lequel ce bloc (3) est fixé, est serré contre la traverse (1).

6. Cadre de tissage suivant la revendication 5, caractérisé en ce que l'extrémité (8) du ressort (6) qui s'accroche dans l'évidement (9), présente une surface de contact oblique (10) qui coopère avec une surface de contact oblique (11) correspondante de l'évidement (9).

7. Cadre de tissage suivant l'une ou l'autre des revendications 5 et 6, caractérisé en ce que l'extrémité (8) du ressort (6) qui s'accroche dans l'évidement (9), est recourbée en une boucle.

8. Cadre de tissage suivant la revendication 7, caractérisé en ce que l'extrémité (8) du ressort (6) qui s'accroche dans l'évidement (9), est recourbée en une boucle autour d'une pièce rapportée (12) qui est coincée dans l'oeillet de la boucle.

9. Cadre de tissage suivant l'une quelconque des revendications précédentes, cartactérisé en ce que la vis (5) s'étend approximativement perpendiculairement à la direction longitudinale de la traverse (1).

10. Cadre de tissage suivant l'une quelconque des revendications précédentes, caractérisé en ce que le petit bloc de fixation (3) coopère avec un bloc de support (13) qui est bloqué dans l'espace libre (4) précité.

11. Cadre de tissage suivant l'une quelconque des revendications 2 à 10, caractérisé en ce que l'élément qui présente l'évidement (9), est formé par le petit bloc de fixation (3) qui est solidaire du support latéral (2).

12. Cadre de tissage suivant la revendication 11, caractérisé en ce que la lame de ressort (6) est montée sur une pièce rapportée (16) qui est fixée dans la traverse (1).

13. Cadre de tissage suivant la revendication 12, caractérisé en ce que ledit bloc de support (13) fait partie de la pièce rapportée (16).

14. Cadre de tissage suivant l'une ou l'autre des revendications 12 et 13, caractérisé en ce que la pièce rapportée (16) est formée par un élément en forme de L, dont une des branches forme ledit bloc de support (13) et est approximativement parallèle à la direction longitudinale de la traverse (1), tandis que l'autre branche s'étend approximativement perpendiculairement à cette direction, le ressort (6) étant monté sur l'extrémité libre de l'autre branche précitée et s'étendant en face de la première branche précitée de l'élément en forme de L.

15. Cadre de tissage suivant l'une quelconque des revendications 2 à 10, caractérisé en ce que l'élément qui présente l'évidement (9) est fixé dans la traverse (1), tandis que le ressort (6) est monté sur l'extrémité dirigée vers la traverse (1) du support latéral (2) correspondant.

16. Cadre de tissage suivant la revendication 15, caractérisé en ce que le ressort (6) est monté sur le petit bloc de fixation (3).

17. Cadre de tissage suivant la revendication 16, caractérisé en ce que le ressort (6) est coincé dans un espace libre (22) prévu dans le petit bloc de fixation (3).

18. Cadre de tissage suivant l'une quelconque des revendications précédentes, caractérisé en ce que la vis (5) s'étend au moins à travers une partie du petit bloc de fixation (3). 19. Cadre de tissage suivant la revendication 18, caractérisé en ce que la vis (5) est vissée à travers une partie au moins du petit bloc de fixation (3).

20. Cadre de tissage suivant la revendication 19, caractérisé en ce que la vis (5) s'étend librement à travers la paroi de la traverse (1).

21. Cadre de tissage suivant l'une quelconque des revendications 15 à 20, caractérisé en ce que l'élément qui présente l'évidement (9) et est fixé dans la traverse (1), est formé par un élément en forme de L, l'évidement (9) étant prévu dans l'angle entre les deux branches de ce dernier.

## Patentansprüche

1. Webschaft mit auseinandernehmbaren Eckverbindungen zwischen seitlichen aufrechtstehenden Rahmenteilen (2) sowie einer oberen und einer unteren Traverse (1), wobei die Verbindungen mindestens einen kleinen Befestigungsblock (3) aufweisen, welcher an der der Traverse (1) zugekehrten Fläche der seitlichen Rahmenteile (2) ansitzt, in einen freien Raum (4) am Ende eines Profils vorsteht, mit dem die Traversen (1) versehen sind, und in diesem Profil mittels mindestens einer Schraube (5) in Position gehalten ist, die am entsprechenden Ende der Traverse (1) vorgesehen ist, dadurch gekennzeichnet, daß mindestens eine Feder (6) vorgesehen ist, die im Zusammenwirken mit der Schraube (5) die Verriegelung des kleinen Befestigungsblocks (3) in der Traverse (1) erlaubt.

2. Webschaft nach Anspruch 1, dadurch gekennzeichnet, daß die Feder (6) mit ihrem einen Ende (7) an der Traverse (1) oder an dem seitlichen Rahmenteil (2) gehalten ist, während sich das andere Ende (8) elastisch in eine Ausnehmung (9) eines Bauteils einhängt, das entweder am seitlichen Rahmenteil (2) oder an der Traverse (1) befestigt ist, und in dieser Ausnehmung (9) mittels der Schraube (5) gehalten ist, die den kleinen Befestigungsblock (3) in der Traverse (1) verriegelt.

3. Webschaft nach einem der Ansprüche 1 oder 2, dadurch gekennzeichnet, daß die Feder (6) aus einem Federblatt gebildet ist, bei dem sich mindestens das freie Ende (8) etwa in der Längsrichtung der Traverse (1) erstreckt.

4. Webschaft nach Anspruch 3, dadurch gekennzeichnet, daß das freie Ende (8) der Blattfeder (6) gegen das benachbarte Ende der Traverse (1) gerichtet ist.

5. Webschaft nach einem der Ansprüche 2 - 4, dadurch gekennzeichnet, daß mindestens die Ausnehmung (9) oder das Ende (8) der Feder (6), die sich dort einhängt, eine inbezug auf die Längsachse der Traverse (1) geneigte Kontaktfläche aufweist dergestalt, daß dann, wenn dieses Ende (8) in die Ausnehmung (9) hineingedrängt wird, der kleine

Befestigungsblock (3) in seine Stellung in der Traverse (1) gezogen und das seitliche Rahmenteil (2), an welchem dieser Block (3) befestigt ist, gegen die Traverse (1) verriegelt wird.

6. Webschaft nach Anspruch 5, dadurch gekennzeichnet, daß das Ende (8) der Feder (6), die sich in die Ausnehmung (9) einhängt, eine geneigte Kontaktfläche (10) aufweist, die mit einer entsprechenden geneigten Kontaktfläche (11) der Ausnehmung (9) zusammenwirkt.

7. Webschaft nach einem der Ansprüche 5 oder 6, dadurch gekennzeichnet, daß das Ende (8) der Feder (6), das sich in die Ausnehmung (9) einhängt, zu einer Schlaufe umgebogen ist.

8. Webschaft nach Anspruch 7, dadurch gekennzeichnet, daß das Ende (8) der Feder (6), das sich in die Ausnehmung (9) einhängt, zu einer Schlaufe um ein Druckstück (12) gebogen ist, das in der Schlaufenöffnung festgelegt ist.

9. Webschaft nach einem der vorhergehenden Ansprüche, dadurch gekennzeichnet, daß die Schraube (5) sich etwa rechtwinklig zur Längsrichtung der Traverse (1) erstreckt.

10. Webschaft nach einem der vorhergehenden Ansprüche, dadurch gekennzeichnet, daß der kleine Befestigungsblock (3) mit einem Auflager (13) zusammenwirkt, das in dem freien Raum (4) blockiert ist.

11. Webschaft nach einem der Ansprüche 2 - 10, dadurch gekennzeichnet, daß das Bauteil, das die Ausnehmung (9) aufweist, von dem kleinen Befestigungsblock (3) gebildet ist, der an dem seitlichen Rahmenteil (2) ansitzt.

12. Webschaft nach Anspruch 11, dadurch gekennzeichnet, daß die Blattfeder (6) an einem Bauteil (16) montiert ist, das an der Traverse (1) befestigt ist.

13. Webschaft nach Anspruch 12, dadurch gekennzeichnet, daß das Auflager (13) Bestandteil des Bauteils (16) ist.

14. Webschaft nach einem der Ansprüche 12 oder 13, dadurch gekennzeichnet, daß das Bauteil (16) von einem L-förmigen Element gebildet ist, dessen einer Arm das Auflager (13) darstellt und etwa parallel zur Längsrichtung der Traverse (1) verläuft, während der andere Arm sich etwa rechtwinklig zu dieser Richtung erstreckt, wobei die Feder (6) auf dem freien Ende dieses anderen Arms montiert ist und sich gegenüber von dem ersten Arm des L-förmigen Elements erstreckt.

15. Webschaft nach einem der Ansprüche 2 - 10, dadurch gekennzeichnet, daß das Bauteil, das die Ausnehmung (9) aufweist, in der Traverse (1) befestigt ist, während die Feder (6) auf dem der Traverse (1) zugewandten Ende des entsprechenden seitlichen Rahmenteils (2) montiert ist.

16. Webschaft nach Anspruch 15, dadurch gekennzeichnet, daß die Feder (6) auf dem kleinen Befestigungsblock (3) montiert ist.

17. Webschaft nach Anspruch 16, dadurch gekennzeichnet, daß die Feder (6) in einer Ausnehmung (22), die in dem kleinen Befestigungsblock (3) vorgesehen ist, klemmend gehalten ist.

18. Webschaft nach einem der vorhergehenden Ansprüche, dadurch gekennzeichnet, daß die Schraube (5) sich quer durch mindestens einen Teil des kleinen Befestigungsblocks (3) erstreckt.

19. Webschaft nach Anspruch 18, dadurch gekennzeichnet, daß die Schraube (5) quer durch einen Teil mindestens des kleinen Befestigungsblocks (3) geschraubt ist.

20. Webschaft nach Anspruch 19, dadurch gekennzeichnet, daß die Schraube (5) sich frei quer durch die Wand der Traverse (1) erstreckt.

21. Webschaft nach einem der Ansprüche 15 - 20, dadurch gekennzeichnet, daß das Bauteil, das die Ausnehmung (9) aufweist und in der Traverse (1) befestigt ist, durch ein L-förmiges Element gebildet ist, wobei die Ausnehmung (9) in dem Winkel zwischen dessen beiden Armen vorgesehen ist.

## Claims

1. Weaving frame with detachable corner connections between upright lateral supports (2) and upper and lower cross pieces (1), these connections having at least one small fixing block (3) which is integral with the face directed towards the above-named cross pieces (1) of lateral supports (2) and which penetrates into the free space (4) at the extremity of the profiles of which said cross pieces (1) are made, this small block (3) being maintained in position in these profiles by means of at least one screw (5) provided at the corresponding extremity of the cross piece (1), characterized in that at least one spring (6) is foreseen, this spring allowing with the abovementioned screw (5) to block the small fixing block (3) in the cross piece (1).

2. Weaving frame according to claim 1, characterized in that the spring (6) is fixed at one of its extremities (7) in relation to the cross piece or to the lateral support, while the other extremity (8) is fastened elastically in a recess (9) of an element which is fixed in relation either to the lateral support (2) or to the cross piece (1) and is maintained in this recess by means of the above-mentioned screw (5) which blocks the small fixing block (3) in the cross piece (1).

3. Weaving frame according to either of claims 1 and 2, characterized in fact that the spring (6) is formed by a spring blade of which at least one free extremity (8) is extended approximately following the longitudinal direction of the cross piece (1).

4. Weaving frame according to claim 3, characterized in that the free extremity (8) of the spring blade (6) is directed towards the adjacent extremity of the cross piece (1).

5. Weaving frame according to any of claims 2 to 4, characterized in that at least the recess (9) or the extremity (8) of the spring fastened to it presents a contact surface (10) oblique in relation to the longitudinal axis of the cross piece (1), in such a way that when this extremity (8) is pushed back into the recess (9), the small fixing block (3) is drawn to its position in the cross piece (1) and the lateral support (2) on which this block (3) is fixed, is pressed against the cross piece (1).

6. Weaving frame according to claims 5, characterized in that the extremity (8) of the spring (6) which is fastened into the recess (9) presents an oblique contact surface (10) which works together with a corresponding oblique contact surface (11) of the recess (9).

7. Weaving frame according to either of claims 5 and 6, characterized in that the extremity (8) of the spring (6) which fastens into the recess (9) is curved in a loop.

8. Weaving frame according to claims 7, characterized in that the extremity (8) of the spring (6) which fastens into the recess (9), is curved in a loop round a detachable part (12) which is wedged into the eye of the loop.

9. Weaving frame according to any of the preceding claims, characterized in that the screw (5) extends approximately perpendicularly to the longitudinal direction of the cross piece (1).

10. Weaving frame according to any of the preceding claims, characterized in that the small fixing block (3) works together with a support block (13) which is blocked in the above- mentioned free space (4).

11. Weaving frame according to any of claims 2 to 10, characterized in that the element which has the recess (9) is formed by the small fixing block (3) which is integral with the lateral support (2).

12. Weaving frame according to claim 11, characterized in that the spring blade (6) is mounted on a detachable part (16) which is fixed in the cross piece (1).

13. Weaving frame according to claims 12, characterized in that the above-mentioned support block (13) is part of the detachable part (16).

14. Weaving frame according to either of claims 12 and 13, characterized in that the detachable part (16) is formed by an L-shaped element, one of whose branches forms the abovementioned support block (13) and is approximately parallel to the longitudinal direction of the cross piece (1), while the other branch extends approximately perpendicularly to this direction, the spring (6) being mounted on the free extremity of the other above-mentioned branch, and extending opposite the first above- mentioned branch of the L-shaped element.

15. Weaving frame according to any of claims 2 to 10, characterized in that the element which has the recess (9) is fixed in the cross piece (1), while the spring (6) is mounted on the extremity directed towards the cross piece (1) of the corresponding lateral support (2).

16. Weaving frame according to claims 15, characterized in that the spring (6) is mounted on the small fixing block (3).

17. Weaving frame according to claim 16, characterized in that the spring (6) is wedged in a free space (22) provided in the small fixing block (3).

18. Weaving block according to any of the preceding claims, characterized in that the screw (5) extends at least across part of the small fixing block (3).

19. Weaving frame according to claim 18, characterized in that the screw (5) is screwed accross at least part of the small fixing block (3).

20. Weaving frame according to claim 19, characterized in that the screw (5) freely extends across the wall of the cross piece (1).

21. Weaving frame according to any of claims 15 to 20, characterized in that the element which has the recess (9) and is fixed in the cross piece (1) is formed by an L-shaped element, the recess (9) being provided in the angle between the two branches of the latter.
